# EUROPÄISCHE PATENTSCHRIFT

(11) **EP 1 105 575 B1**
(45) Veröffentlichungstag und Bekanntmachung des Hinweises auf die Patenterteilung: **19.10.2005**
(21) Anmeldenummer: 99941564.9
(22) Anmeldetag: 11.08.1999
(51) Int. Cl.: E01B 19/00

(54) **KAMMERFÜLLKÖRPER AUS POLYURETHANHARTSCHAUM**
CHAMBER FILLING BODY MADE OF RIGID POLYURETHANE FOAM
CORPS DE REMPLISSAGE DE CHAMBRES EN MOUSSE RIGIDE DE POLYURETHANNE

(30) Priorität: 11.08.1998 DE 19837479
(43) Veröffentlichungstag der Anmeldung: 13.06.2001
(73) Patentinhaber: Sedra Asphalt Technik Biebrich GmbH, 65203 Wiesbaden (DE)
(72) Erfinder: EILMES, Horst, D-65232 Taunusstein (DE); FROTTIER, Jean, Pierre, D-65193 Wiesbaden (DE)
(74) Vertreter: Effert, Bressel und Kollegen
(86) Internationale Anmeldenummer: PCT/EP1999/005815
(87) Internationale Veröffentlichungsnummer: WO 2000/009807

(56) Entgegenhaltungen:
- EP-A- 0 825 300
- WO-A-93/01354
- FR-A- 2 664 309

## Beschreibung

Die Erfindung betrifft die Verwendung von reinem, ungefülltem Polyurethan für Kammerfüllkörper sowie einen Kammerfüllkörper.

Seit über 70 Jahren wird versucht, Schienen für spurgeführte Fahrzeuge mit Kammerfüllkörpern zur Dämpfung des Lärmes der von den befahrenen Schienen, insbesondere den Schienenstegen ausgeht (US-A 1 771 078), zu bestücken. Vorgeschlagen wurde seinerzeit, derartige Kammerfüllkörper, gegebenenfalls durch Klammern mit ebensolchen Unterlegteilen für den Schienenfuß verbunden, durch Vergießen von Bitumen, Harz. Gummi und verschiedenen Beimischungen herzustellen.

Gemäß der DE-PS 846 101 ist später vorgeschlagen worden, zur Schalldämpfung an den Schienensteg fest anliegende Dämpfpuffer aus elastischem Material, vorzugsweise Gummi herzustellen. In einer Ausführungsform dieser Veröffentlichung ist auch schon die Verwendung von Schwamm-, Moos-, oder Zellengummi vorgeschlagen worden, der nicht nur den Schienensteg sondern auch den Schienenfuß ummanteln könnte und beispielsweise mit dem Schienensteg durch Kleben oder spezielle Anpreßvorrichtungen vorbunden werden soll.

Gemäß der DE-U 83 36 005 soll für Kammerfüllkörper Gummi verwendet werden, welches zur Erhöhung der Dämpfungseigenschaften mit Hohlräumen versehen ist und dabei Verschraubungen und ähnliche, mit dem Schienensteg verbundene Teile ausspart. Das Gummiprofil ist offensichtlich als Endlosprofil durch Extrusion oder ähnliche Verfahren hergestellt worden.

Aus der DE-A 44 23 331 ist ein lärmreduzierter Eisenbahnoberbau bekannt, bei dem Füllkörper den Schienensteg abdecken. Der Füllkörper besteht aus einer Vielzahl hintereinander liegender Hohlräume oder Kammern, die Luftschall absorbieren sollen. Der Füllkörper kann mit Selbsthemmung klemmend in die Aussparung zwischen Schienenkopf und Schienenfuß eingeschoben werden. Er soll eine Shore-Härte D 10 bis D 60 aufweisen und aus Polyethylen oder einem Elastomer bestehen und in Längen von 500 bis 1000 mm angeliefert werden. Die Kammerfüllkörper können zusätzlich mit Mineralwolle oder Schaumstoff gefüllt sein.

Die Schrift FR-A 266 43 09 offenbart Kammerfüllkörper für Straßenbahngleise oder ähnliches zum vollständigen Ausfüllen der Schienenkammern. Dabei wird der zunächst zweiteilige Körper, bestehend aus einer halbstarren, der Druckverteilung dienenden Platte aus Polyurethan und einem feuchtigkeitsresistenten Polyolefin-Schaumstoffkissen, durch Schweißen, Kleben oder Angießen zu einem Stück verbunden.
Der Schaumstoff liegt vollflächig an der Schiene an; die Platte dient zugleich, außerhalb der Schienenkammer liegend, als Trennelement zum Straßenbaumaterial.

Mit der EP-B 0 180 118 ist vorgeschlagen worden, oberhalb des Schienenfußes und mit Abstand zum Schienensteg bis zum Schienenkopf reichend, zwischen zwei Verschalungen Material zu vergießen, welches aus lösungsmittelfreiem, elastisch aushärtendem Zweikomponentenmaterial auf Polyurethanbasis besteht, in die Tonkörner eingeschlossen sind. In der DE-A 37 11 190 sind auch bereits Formstücke aus diesem Material mit gleicher Positionierung von demselben Anmelder offenbart.

Bei ersten vier genannten Veröffentlichungen steht neben der Elastizität der Kammerfüllkörper und gegebenenfalls der gleichartigen Schienenunterlagen die Schalldämpfung, insbesondere die vom Schienensteg ausgehende Schalldämpfung im Vordergrund. In den letzten drei zitierten Schutzschriften wird bauartbedingt im wesentlichen versucht eine Schalldämmung zu erzielen. Bei der Anwendung für Straßenbahngleise, insbesondere im Zusammenhang mit Rillenschienen, haben die Füllkörper auch die Funktion der Körperschalltrennung zu dem umgebenden Material und sollen als Basis für den Verguß der Schienen bis zur Schienenoberkante dienen, um eine Lücke zwischen dem der Schiene benachbarten Pflaster bis zur Schiene hin zu verschließen. Aus diesen Gründen ist auch das jeweils verwendete Material sehr elastisch gestaltet, um die Entkopplung der Körperschallschwingungen zu gewährleisten.

Diesem Zweck dient auch ein früherer Vorschlag gemäß DE-A 40 04 208 der Anmelderin dieser Erfindung. In dieser Offenlegungsschrift wurde vorgeschlagen, Teile aus mit Polyurethan gebundenen Gummiteilen mit einer Shore-Härte D 80 herzustellen und speziell für Straßenbahnschienen zu verwenden. Aus dem Material können stangenartige Formteile hergestellt werden, die eine den Kammern des Straßenbahnschienenprofils angepaßte Form aufweisen, wobei die Formteile vorzugsweise als Stangen von ca. 500 mm Länge und mit Aussparungen für die mit der Schiene verbundenen Bauteile versehen sind. Die Formteile können auch mit Nut und Feder versehen sein, um sie miteinander formschlüssig zu koppeln.
Diese Formteile mit relativ hoher Dichte sind auch in einer hauseigenen "Technische Mitteilung Nr. 7.4/11.92" der Anmelderin aus 1992 dargestellt. Berichtet wird darin des weiteren, daß für Straßenbahnen im städtischen Nahverkehr neben der Vermeidung von Erschütterungen und Lärmentwicklung durch entsprechenden elastischen vertikalen Aufbau der Gleislagerung, der Wirtschaftlichkeit für die horizontale Lagerung, d.h. die Abstützung der Pflasterung oder Wege zum Oberbau hin Rechnung zu tragen ist. Daher werden traditionell auch Betonkammersteine unterschiedlicher Größe eingesetzt oder die Schienenkammern mit Mörtel ausgegossen. Demgegenüber weist der Kammerstein aus dem mehrkomponentigen Material auf Polyurethanbasis unter Beimischung von Gummi bessere schwingungdämpfende Eigenschaften auf und kann zudem 100%-ig recycelt werden. Der Vorteil dieses dichten aber elastischen Kammersteines ist, das er paßgenau und mit niedrigen Toleranzen hergestellt werden kann.
Der Nachteil besteht in den relativ hohen Kosten gegenüber den häufig verwendeten Betonkammersteinen oder dem Mörtelverguß für die horizontale Lagerung des Gleises.

Von daher liegt der Erfindung die Problemstellung zugrunde, einen leicht einzubauenden, gegenüber den aus Kunststoffmaterial bestehenden Kammerfüllkörpern gemäß dem Stand der Technik jedoch wesentlich preiswerteren Füllkörper vorzuschlagen, der jedoch gegenüber dem Mörtelverguß oder den Betonsteinen Vorteile aufweist.

Das Problem wird erfindungsgemäß gelöst durch die in den Ansprüchen 1 und 5 angegebenen Merkmale.
Vorteilhafte Weiterbildungen der Erfindung sind in den Unteransprüchen erfaßt.

Erfindungsgemäß soll reines, ungefülltes Polyurethan für Kammerfüllkörper, die geeignet sind, in die Kammern schienengeführter Fahrzeuge eingeklemmt zu werden, durch Vergießen als Hartschaum in einer der Kammerform exakt angepaßte Gießform verwendet werden. Die Dichte des Hartschaumes soll dabei 40 bis 160 kg/m³ betragen und kann vom Fachmann produktionsseitig auf den jeweiligen Anwendungsfall durch entsprechende Materialauswahl abgestellt sein. Dazu wird das Basismaterial, dessen Verarbeitung als Zweikomponentenmaterial für sich genommen dem Fachmann geläufig ist, mit einer entsprechenden Menge Additiven wie Härter und auch Beschleuniger oder ähnliches zur Einstellung der Verarbeitung- und / oder Aushärtezeit zugesetzt.
Maßstab für die Wahl der Dichte durch den Fachmann ist zunächst die jeweilige Anforderung an die Entkopplung von Körperschall zwischen der Schiene und dem umgebenden Baustoff wie Pflaster, bituminösem Baumaterial oder ähnlichem. Insbesondere ist ein derartiger Kammerfüllkörper für die Verwendung in Straßenbahngleisen vorgesehen, wobei im Falle der Verwendung bei Rillenschienen, die Kammerfüllkörper beidseits der Schienen natürlich eine an den Rillenbereich speziell angepaßte Form haben müssen. Liegt der Einbauort der Kammerfüllkörper in einer durch Kraftfahrzeuge stark belasteten Straße, werden Dichten des Hartschaumes im oberen Bereich der angegebene Dichten eingestellt. Wenn kaum Verkehrslasten und damit geringere Vertikal- und / oder Horizontalkräfte auf den Kammerfüllkörper einwirken, wird eine niedrigere Dichte für den Hartschaum gewählt.

In Weiterentwicklungen der Erfindung soll das zu vergießende Polyurethan, genauer das mit Härter und / oder Beschleuniger sowie gegebenenfalls mit weiteren Zusätzen zur Farbgebung oder anderes versehene Zwei-Komponenten-Material so eingestellt werden und gegebenenfalls die Gießform thermisch so reguliert sein, daß der Kammerfüllkörper nach dem Vergießen eine dünne Haut (Papierhaut oder Integralhaut) hat.
Die thermische Behandlung bzw. Verfahrensführung während des Gießprozesses kann auch zur Veränderung, z.B. zur Verkürzung der Reaktionszeit des Zwei-Komponenten-Materials genutzt werden.

Ein so hergestellter Füllkörper aus im wesentlichen reinem ungefülltem Polyurethan hat in den meisten Fällen völlig ausreichende Eigenschaften und ist zudem wesentlich preiswerter als andere bisher aus Kunststoffmaterial gefertigte Füllkörper. Der Füllkörper ist mechanisch und thermisch für den angegebenen Verwendungszweck ausreichend belastbar. Durch seine Wasserdichtigkeit wirkt er im Gegensatz zu den Formsteinen aus Beton oder Mörtel elektrisch isolierend, insbesondere gegenüber Streuströmen. Diese Anforderung wird wegen der Gleisrückmeldesysteme oder möglichem Lochfraß in Kombination mit Oberflächenwässern, die als Elektrolyte wirken, heute häufig erhoben und konnte nach dem Stand der Technik nur durch teure Kunststoffteile verwirklicht werden.
Durch seine Paßform kann der Füllkörper selbsthemmend zwischen Schienenkopf und Schienenfuß in die Kammer eingeschoben werden, ohne daß es einer zusätzlichen Befestigung bedarf. Für den Fall, daß der Schienenfuß additiv eine entsprechende Unterlage hat oder aus - bautechnischen oder schwingungstechnischen Gründen seitlich der Schiene weitere Entkoppelschalungen eingebaut werden, kann der aus Hartschaum bestehende Füllkörper auch mit diesen Elementen vernagelt oder verklammert werden mit baustellenüblichen Befestigungselementen.

In Weiterbildung der Erfindung kann die Gießform natürlich so gestaltet sein, daß diese Formkörper mit bestimmten Rastermaßen gefertigt werden, dabei berücksichtigend, daß zwischen den Schienen eines Gleises Spurhalter mit entsprechenden Verschraubungen am Schienensteg angeordnet sind. Die dafür nötigen Aussparungen, aber auch weitere Aussparungen in regelmäßigen Abständen, z.B. für Schienenbefestigungen oder Anbauteile, können in der Gießform gleich als Negativform eingebracht sein.
Die Gießform entspricht dabei in seiner Produktlänge dem Einfachen, vorzugsweise dem Mehrfachen, einer Einbaulänge des Füllkörpers. Die Einbaulänge kann dann vor Ort durch Trennschnitt erzeugt werden, ebenso kann eine Aussparung für ein fabrikseitig nicht geplantes Anbauteil ausgeschnitten werden.

Gemäß einer Variante kann der Füllkörper jedoch auch als Formschaumkörper konstanten Querschnitts in großer Länge durch z.B. Stranggießen oder Gießen in langen Formen erzeugt werden. Baustellenseitig wird später der Körper mittels geeigneter Trennwerkzeuge, wie Messer oder Sägen auf Länge geschnitten und die Aussparungen, z.B. für Spurstangen oder Laschen, Schienenbefestigungen und ähnliches können ebenfalls durch derartige manuell bedienbare Trennwerkzeuge ausgeschnitten werden. Die Schnitt- oder Trennflächen verlieren dabei materialbedingt ihre Eigenschaft der Wasserdichtheit nicht.
Die beiden beschriebenen Herstellvarianten ersparen Herstellkosten und verringern die Typenvielfalt entscheidend.

Dieses Verfahren des nachträglichen Anpassens an die Umgebungsform ist für Polyurethanhartschaum aus der Sanitärtechnik entlehnt, bei der derartige Hartschaumkörper, die auch wasserdicht sein können, an die Form einer Wanne oder ähnliches angepaßt werden.

Weitere Vorteile eines derartigen Füllkörpers sind, daß auch Anpassungen an kleine Schienenradien durch entsprechendes Zuschneiden möglich sind oder bei Bedarf auch ein Verkleben mit entsprechenden, für Polyurethan geeigneten Klebern möglich ist. Bevorzugt ist jedoch der Verzicht auf das Kleben, damit der Füllkörper nach Wartungsarbeiten, die einen Zugang zu den Schienenbefestigungen bedingen oder nach Demontage / Montage des Gleises wieder verwendet werden können. Der nicht mehr gebrauchsfähige Füllkörper kann mit dem Hausmüll - nicht Sondermüll - entsorgt oder dem Beton als zerkleinerter Zuschlagstoff beigemischt werden.

Der Füllkörper ist gegenüber den Betonkörpern aber auch gegenüber den Kunststoffkörpern gemäß dem Stand der Technik leicht und läßt eine schnelle und saubere Verarbeitung zu und bietet somit eine Kostenersparnis gegenüber dem Beschaffungspreis und den Transportkosten der Betonelemente.
Die erfindungsgemäßen Füllkörper stellen damit eine fortschrittliche Alternative zu konventionellen Betonkammerfüllelementen oder einem entsprechenden Mörtelverguß dar.

## Patentansprüche

1. Verwendung von reinem, ungefülltem Polyurethan für Kammerfüllkörper, geeignet zum Einklemmen in Kammern von Schienen spurgeführter Fahrzeuge, durch Vergießen als Hartschaum mit einer Dichte von 40 bis 160 kg/m³ in eine der Kammerform exakt angepaßte Gießform.

2. Verwendung nach Anspruch 1, **dadurch gekennzeichnet, daß** das zu vergießende Polyurethan als Zwei-Komponenten-Material so eingestellt und die Gießform thermisch so reguliert wird, daß der Kammerfüllkörper nach dem Vergießen eine dünne Haut bildet.

3. Verwendung nach Anspruch 1 oder 2, **dadurch gekennzeichnet, daß** in der Gießform ein Formschaumkörper bestimmter Länge unter Berücksichtigung von mindestens einigen regelmäßigen Aussparungen für Schienenanbau- oder Schienbefestigungsmittel in einfacher oder mehrfacher Einbaulänge erzeugt, baustellenseitig erforderlichenfalls mittels Trennwerkzeug der Formschaumkörper auf exakte Einbaulänge abgelängt und / oder zusätzliche Aussparungen für mit den Schienen gekoppelte Mittel hergestellt werden.

4. Verwendung nach einem der Ansprüche 1 bis 3, **dadurch gekennzeichnet, daß** der Formschaumkörper durch Stranggießen erzeugt wird.

5. Kammerfüllkörper zum Einklemmen in Kammern von Schienen spurgeführter Fahrzeuge, hergestellt durch Vergießen als Hartschaum in eine der Kammerform exakt angepaßte Gießform, wobei der Hartschaum mit einer Dichte von 40 bis 160 kg/m³ aus produktionsseitig entsprechend eingestelltem reinem, ungefülltem Polyurethan besteht.

## Claims

1. Use of pure, filler-free polyurethane for a chamber filler, suitable for jamming in chambers of rails for track-guided vehicles, by casting as high-resistance foam with a density of 40 to 160 kg/m³ in a mould which is adapted exactly to the chamber shape.

2. Use according to claim 1, **characterised in that** the polyurethane which is to be cast is adjusted in such a manner as a two-component material, and the mould is thermally regulated such that the chamber filler forms a thin skin after casting.

3. Use according to claim 1 or 2, **characterised in that**, in the mould, a moulded foam body of a specific length is produced, taking into account at least some regular recesses for rail mounting means or rail attachment means in one or more fitting lengths, the moulded foam body is cut to exact fitting length by means of a parting-off tool, if necessary on the construction site, and/or additional recesses are produced for means which are coupled to the rails.

4. Use according to one of the claims 1 to 3, **characterised in that** the moulded foam body is produced by continuous casting.

5. Chamber filler for jamming in chambers of rails for track-guided vehicles, produced by casting as high-resistance foam in a mould which is adapted exactly to the chamber shape, the high-resistance foam with a density of 40 to 160 kg/m³ comprising pure, filler-free polyurethane which is correspondingly adjusted on the production-side.

## Revendications

1. Utilisation de polyuréthanne pur non chargé pour corps de remplissage de chambres, adapté au serrage dans des chambres de rails de véhicules guidés par rails, par coulée sous forme de mousse rigide avec une densité de 40 à 160 kg/m³ dans un moule exactement adapté à la forme de la chambre.

2. Utilisation selon la revendication 1, **caractérisée en ce que** le polyuréthanne à couler est ajusté sous forme de matériau à deux composants et **en ce que** le moule est régulé thermiquement de telle manière que le corps de remplissage de chambres forme une peau mince après la coulée.

3. Utilisation selon la revendication 1 ou 2, **caractérisée en ce que** dans le moule un corps moulé en forme de longueur déterminée est généré dans une longueur de montage simple ou multiple en tenant compte d'au moins quelques évidements réguliers pour des moyens de montage ou de fixation de rails, coupé à longueur à la longueur de montage exacte au moyen d'un outil à tronçonner sur le chantier si nécessaire et/ou **en ce que** des évidements supplémentaires pour des moyens couplés aux rails sont fabriqués.

4. Utilisation selon une des revendications 1 à 3, **caractérisée en ce que** le corps moulé en forme est généré par coulée en continu.

5. Corps de remplissage de chambres pour le serrage dans des chambres de rails de véhicules guidés par rails, fabriqué par coulée sous forme de mousse rigide dans un moule exactement adapté à la forme de la chambre, la mousse rigide avec une densité de 40 à 160 kg/m³ étant composée de polyuréthanne pur non chargé ajusté de manière correspondante lors de la production.
